# DEMANDE DE BREVET EUROPEEN

(11) **EP 1 270 838 A1**
(43) Date de publication de la demande: **02.01.2003**
(21) Numéro de dépôt: 02291549.0
(22) Date de dépôt: 20.06.2002
(51) Int. Cl.: E04B 2/74, E04C 3/292

(54) **Cloison à ossature de profiles en aluminium garnis d'un tasseau de bois et installations architecturales pourvues de tels profiles et cloisons à effet retardateur de feu**

(30) Priorité: 20.06.2001 FR 0108135
(71) Demandeur: TECHNAL, 31037 Toulouse Cedex (FR)
(72) Inventeur: Blondet, Philippe, 31270 Villeneuve Tolosane (FR); Fabe, Christine, 31200 Toulouse (FR); Mendez, Serge, 31120 Roquettes (FR); Saisset, Guy, 31810 Venerque (FR)
(74) Mandataire: Vaillant, Jeanne

(57) **Abrégé**

L'invention concerne une cloison comportant une ossature en profilé tubulaire (1) en aluminium ou en alliage de caractéristiques supérieures et au moins un panneau et des moyens pour monter et solidariser le panneau et l'ossature, caractérisée en ce qu'un tasseau de bois (3) est prévu à l'intérieur du profilé tubulaire.

L'invention concerne également un profilé (1) en aluminium ou en alliage de caractéristiques supérieures dans lequel est inséré un tasseau de bois (3) et une ossature pour cloison comportant de tels profilés.

L'invention concerne enfin toute installation intérieure ou extérieure à usage public ou privé comportant une cloison ou un profilé selon l'invention.

## Description

La présente invention concerne des cloisons intérieures à ossature notamment en aluminium à effet retardateur au feu, des ossatures et des profilés en aluminium tubulaires pour de telles cloisons, ainsi que des installations comportant de telles cloisons.

A part des cloisons à ossature de bois, il est connu de réaliser des cloisons intérieures à ossature en aluminium. Ces cloisons sont en général à une ou plusieurs baies vitrées, certaines des baies pouvant être pourvues de plaques de plâtre. Ces cloisons peuvent être ainsi en parties pleines opaques vitrées ou mixtes et comporter par exemple une ou des allèges pleines et une ou des impostes vitrées.

Ces cloisons et notamment les cloisons avec cadre en aluminium ne sont toutefois pas réputées pour tenir au feu, le point de fusion de l'aluminium étant de 660°C. De plus, lors des essais au feu, le châssis en aluminium ploie à une température bien inférieure.

La demanderesse a maintenant mis au point des cloisons comportant une ossature comportant des poteaux profilés tubulaires en aluminium ou en alliage de caractéristiques supérieures qui peut résister au feu pendant au moins une demi-heure, ce qui permet de lui conférer un classement pare-flamme ½ heure et/ou M1.

Le but de l'invention est de proposer une cloison à ossature en aluminium ou en alliage de caractéristiques supérieures avec effet retardateur au feu tout en conservant la technique usuelle de fabrication et de pose des cloisons classiques.

Ainsi, l'invention concerne une cloison comportant au moins une ossature en profilé tubulaire en aluminium ou en alliage de caractéristiques supérieures et au moins un panneau et des moyens de montage et de solidarisation du panneau et de l'ossature ; l'intérieur du profilé tubulaire est pourvu d'un tasseau de bois.

Outre les avantages connus des cloisons intérieures classiques à ossature notamment en aluminium, à savoir la légèreté, la modularité, la facilité de montage, la rigidité et les performances sonores et thermiques, un des avantages des cloisons de l'invention est le fait qu'en conservant une structure de cloison standard, c'est-à-dire sans en modifier aucun de ces composants, mise à part l'adjonction du tasseau de bois à l'intérieur du profilé tubulaire, des performances de résistance au feu intéressantes sont atteintes.

L'invention consiste à insérer un tasseau de bois à l'intérieur du profilé tubulaire en aluminium ou en alliage de caractéristiques supérieures constituant essentiellement l'ossature formant cadre de la cloison.

De préférence, selon l'invention, les profilés sont en aluminium.

Selon un autre aspect de la présente invention, celle-ci concerne un profilé tubulaire en aluminium ou en alliage de caractéristiques supérieures à section rectangulaire dans lequel est inséré un tasseau de bois. Selon un autre aspect de la présente invention, celle-ci concerne une ossature pour cloison en profilé tubulaire en aluminium ou en alliage de caractéristiques supérieures, caractérisée en ce qu'un tasseau de bois est prévu à l'intérieur du profilé tubulaire.

Enfin, selon un autre aspect de l'invention, celle-ci concerne toute installation intérieure ou extérieure à usage public ou privé comportant une cloison, une ossature ou un profilé selon l'invention.

D'autres aspects et avantage de l'invention apparaîtront à la lecture de la description détaillée et de l'exemple ci-dessous et sur les dessins annexés.

La figure 1 représente une vue schématique partielle en section et en perspective d'un profilé en aluminium selon l'invention.

La figure 2 représente une coupe transversale partielle d'une cloison selon l'invention, à effet retardateur au feu, comportant un profilé selon l'invention.

Pour fabriquer les profilés d'ossature, on insère le tasseau dans le profilé et on coupe à la longueur voulue.

L'ossature est réalisée avec des profilés tubulaires en aluminium ou en alliage de caractéristiques supérieures, par exemple en acier. Le choix des profilés du châssis, encore appelés poteaux et traverses, se fait, comme il est connu en soi, selon l'inertie nécessaire et le choix des matériaux de remplissage. Les angles peuvent être réalisés avec des poteaux deux ou trois départs et ou des poteaux arrondis pour tous les angles, y compris les angles particuliers. L'assemblage des traverses aux poteaux peut se faire en coupe droite, sans fixation apparente. Ainsi, l'ossature est essentiellement constituée en profilé tubulaire comportant un tasseau sur toute la longueur des profilés utilisés.

Par panneau dans la présente description, on entend aussi bien les éléments de remplissage pleins que les éléments verriers.

Selon l'invention, la section du tasseau de bois inséré à l'intérieur du profilé tubulaire en aluminium ou en alliage de caractéristiques supérieures est de préférence sensiblement identique à celle du profilé.

En ce qui concerne le bois utilisé pour le tasseau, sa densité est de préférence haute selon l'invention. De préférence, on utilise du bois de type exotique haute densité. A titre d'exemple, on peut citer le bois de moabi ou de movingui. En revanche, les bois de pin et de peuplier ne présentent pas une densité suffisante.

De préférence, le tasseau de bois est d'un seul tenant à l'intérieur d'un profilé.

Dans un mode de réalisation particulier, les profilés tubulaires sont de section rectangulaire.

De plus, selon l'invention, quelle que soit la section du profilé tubulaire, la longueur du tasseau est de préférence sensiblement identique ou légèrement inférieure à celle du profilé.

De façon avantageuse, l'une au moins des faces latérales du tasseau de bois est pourvue d'une plaque de protection, par exemple une plaque en acier d'une épaisseur comprise entre 0,4 et 1 mm.

Hormis l'adjonction du tasseau, la forme et la structure des profilés en aluminium utilisés selon l'invention sont identiques aux profilés utilisables pour réaliser les ossatures pour cloisons à ossature en aluminium classiques.

Les cloisons de l'invention permettent tous les assemblages et l'intégration de tous les éléments de remplissage que l'on peut trouver dans une cloison usuelle. Les panneaux et notamment les éléments de remplissage et leur montage sont usuels (contreplaqué, panneau de fibre d'aggloméré, « fibragglo », placoplâtre) et ne sont pas décrits ici dans le détail. La cloison peut être amovible ; ses éléments peuvent être démontés et remontés, sans travaux d'adaptation ou de découpe.

Par exemple, il peut s'agir de systèmes de profilés tubulaires avec prise de volume par couvre-joint clippé. La structure aluminium peut par exemple avoir une largeur de 77 mm hors tout. La cloison peut accueillir un ou des panneaux pleins de 14 mm avec leur revêtement (plâtre, bois, par exemple) et un ou des panneaux isolants de 45 mm (laine de roche ou similaire, par exemple). La cloison peut permettre d'intégrer des vitrages de 5 ayant une épaisseur de 5,6, 6,8, 8 ou 8,8 mm, par exemple, et il est possible de poser un seul ou deux vitrages. Cette cloison permet l'intégration de plusieurs modèles de portes dont des portes en aluminium ou toute autre porte adaptée à l'usage ainsi que des portes en verre sécurisé. Des équerres d'assemblage permettent de réaliser toutes les liaisons entre les profilés. De façon connue, ces équerres peuvent être prépercées pour le passage éventuel de câblage.

Les moyens pour solidariser et monter panneau(x) et ossatures sont usuels, par exemple notamment des équerres d'assemblage et des feuillures.

Les profilés comportent classiquement des feuillures. Ces feuillures peuvent être pourvues, dans les cloisons selon l'invention, de bandes de type céramique disposées à l'extérieur de l'élément du panneau, en particulier l'élément verrier à sa périphérie, notamment dans des cloisons prévues pour résister au feu.

De plus, pour assurer notamment l'étanchéité aux fumées, on peut introduire dans les feuillures des bandes ou joints intumescents et/ou céramique, par exemple des joints cellulaires possédant un classement au feu. Les feuillures peuvent ainsi comporter des bandes intumescentes sur tout ou partie de leur longueur, par exemple en regard de l'épaisseur de l'élément verrier. A titre de bandes intumescentes, on peut citer par exemple les bandes connues sous la dénomination « INTUMEX ». Des dispositifs, en particulier des bandes comportant tout autre matériau intumescent, c'est-à-dire présentant la propriété de se gonfler ou d'enfler à la chaleur, peuvent néanmoins être utilisés.

Outre les bandes céramiques et bandes intumescentes, les feuillures peuvent être pourvues selon l'invention de joints cellulaires qui permettent la liaison, la fixation et l'isolation de la jonction entre le châssis et les éléments verriers ou les éléments de remplissage formant panneaux.

De plus, des couvre-joints peuvent permettre la finition des installations souhaitées.

Les profilés et les cloisons de l'invention sont utilisables dans tout type d'installation architecturale et bâtiments où sont usuellement utilisées des cloisons aluminium et où l'on souhaite, de plus, garantir une résistance au feu accrue, notamment des classements M1 (fumée) et/ou pare-flamme ½ heure.

Il peut s'agir de bâtiments publics ou privés, d'installations définitives ou provisoires, mobiles ou fixes, comme des bâtiments annexes, des bâtiments d'exposition, vitrines, usines, ateliers, maisons individuelles, vérandas, magasins, halls d'exposition, par exemple.

Comme cela apparaît à la figure 1, un profilé en aluminium à section rectangulaire est pourvu de feuillures ouvertes 2, 2', 4, 4'. Un tasseau de bois 3 de exotique haute densité est inséré, à l'intérieur du profilé 1. Il en occupe sensiblement tout l'espace.

De façon usuelle, ces profilés ont une longueur de 2,5 à 3 m et peuvent avoir une largeur de 77 mm hors tout, mais toute autre longueur ou largeur utilisable dans la construction peut être prévue. Les tasseaux qui y sont insérés selon l'invention ont sensiblement la même longueur ou une longueur légèrement inférieure à celle du profilé.

La figure 2 représente une coupe horizontale partielle d'une cloison comportant une face avant et une face arrière (côté face) portant des éléments verriers.

La feuillure ouverte est occupée sur la face arrière de la cloison par des éléments verriers classés pour flammes 5, 5' en Pyran S de 5 mm d'épaisseur, ajustés dans les feuillures 2, 2' à l'aide de joints cellulaires classés au feu 6, 6'. Des bandes intumescentes 7, 7' sont également prévues dans la feuillure le long de l'épaisseur du verre. Une bande céramique 8, 8' est appliquée directement sur la surface extérieure 9, 9' des éléments verriers. Un couvre-joint 12 est en outre appliqué sur le profilé 1 et le bord des deux éléments verriers 5, 5'.

A la face avant de la cloison, des éléments verriers standard 13, 13' de 6 mm d'épaisseur sont appliqués dans les feuillures ouvertes 4, 4', à l'aide de joints cellulaires 14, 15. Un couvre-joint 16 est en outre appliqué sur le profilé 1 et le bord des deux éléments verriers 13, 13'.

Dans le mode de réalisation représenté ici, un moyen de serrage ponctuel en acier 18 est disposé entre le couvre-joint 12 et les bandes céramique appliqués aux éléments verriers 5,5'.

De plus, dans le cas particulier représenté ici, sont prévus des caches montants intercalaires 17, 17' sur les faces latérales du châssis.

Les modes de réalisation ci-dessus ainsi que dans l'exemple ci-après sont décrits uniquement à titre illustratif.

### Exemple 1

Dans la cloison double peau testée, un châssis en aluminium de dimensions 2970 x 2970 mm est renforcé par des tasseaux de bois moabi de section juste inférieure à celle de l'intérieur du profilé. Le contour périphérique comporte trois bords bridés et un bord libre du côté du grand volume, il comporte cinq baies dont quatre vitres et une face PYRAN S 5 mm de dimension 1463 x 2948 mm et une face « float » de 6 mm de dimension 1463 x 2948 mm, et une baie avec plaque de plâtre.

L'étanchéité de la feuillure est réalisée au mastic « Seal master » Fireglaze noir et gris, KERAFIX 2000 et un joint TECHNAL EPDM sur sa face avant. Les prises en feuillure sont d'environ 13 mm.

Un essai pour classement pare-flamme au feu de 30 mn est mené, et réussi.

## Revendications

1. Cloison comportant au moins une ossature en profilé tubulaire (1) en aluminium ou en alliage de caractéristiques supérieures et au moins un panneau et des moyens pour monter et solidariser le panneau et l'ossature, **caractérisée en ce qu'**un tasseau de bois (3) est prévu à l'intérieur du profilé tubulaire (1).

2. Cloison selon la revendication 1, **caractérisée en ce que** la section du tasseau de bois (3) est sensiblement identique à celle du profilé (1).

3. Cloison selon la revendication 1 ou 2, **caractérisée en ce que** la densité du bois est haute.

4. Cloison selon l'une des revendications 1 à 3, **caractérisée en ce que** le bois est de type exotique.

5. Cloison selon l'une des revendications 1 à 4, **caractérisée en ce que** le tasseau de bois (3) est d'un seul tenant.

6. Cloison selon l'une des revendications 1 à 5, **caractérisée en ce que** l'une au moins des faces latérales du tasseau de bois (3) sont pourvues d'une plaque en acier.

7. Cloison selon l'une des revendications 1 à 6, **caractérisée en ce que** les moyens pour monter et solidariser le panneau et l'ossature sont au moins en partie pourvus de bandes ou joints intumescents et/ou céramique ou joints classés au feu.

8. Cloison selon l'une quelconque des revendications 1 à 7, **caractérisé en ce que** le tasseau de bois (3) a une longueur sensiblement égale à celle du profilé (1).

9. Cloison selon l'une quelconque des revendications 1 à 8, **caractérisée en ce que** le profilé (1) est en aluminium.

10. Profilé tubulaire en aluminium ou en alliage de caractéristiques supérieures dans lequel est inséré un tasseau de bois (3).

11. Profilé selon la revendication 10, **caractérisé en que** la section du profilé est rectangulaire.

12. Profilé selon la revendication 10 ou 11, **caractérisé en ce que** le tasseau de bois (3) a une densité haute.

13. Profilé selon l'une quelconque des revendications 10 à 12, **caractérisé en ce que** le tasseau de bois (3) est pourvue d'une feuille métallique sur au moins une portion de sa surface.

14. Profilé selon l'une des revendications 10 à 13, **caractérisé en ce que** le tasseau de bois (3) est d'un seul tenant.

15. Profilé selon l'une quelconque des revendications 10 à 14, **caractérisé en ce que** le tasseau de bois (3) a une longueur sensiblement égale à celle du profilé (1).

16. Profilé selon l'une quelconque des revendications 10 à 15, **caractérisé en ce que** le profilé (1) est en aluminium.

17. Ossature pour cloison en profilé tubulaire en aluminium ou en alliage de caractéristiques supérieures, **caractérisée en ce qu'**un tasseau de bois (3) est prévu à l'intérieur du profilé tubulaire (1).

18. Installation architecturale comportant une cloison selon l'une quelconque des revendications 1 à 9, un profilé selon l'une quelconque des revendications 10 à 16 ou une ossature selon la revendication 17.
